# EUROPÄISCHE PATENTSCHRIFT

(11) **EP 1 752 719 B1**
(45) Veröffentlichungstag und Bekanntmachung des Hinweises auf die Patenterteilung: **02.02.2011**
(21) Anmeldenummer: 06076409.9
(22) Anmeldetag: 12.07.2006
(51) Int. Cl.: F24H 9/12

(54) **Heizkörper mit Teillastfunktion**
Radiator with partial load function
Radiateur avec function de charge partial

(30) Priorität: 09.08.2005 DE 202005012826 U
(43) Veröffentlichungstag der Anmeldung: 14.02.2007
(73) Patentinhaber: KERMI GmbH, 94447 Plattling (DE)
(72) Erfinder: Fonfara, Harald, 94551 Lalling (DE)
(74) Vertreter: Patentanwälte Bressel und Partner

(56) Entgegenhaltungen:
- EP-A1- 1 227 290
- EP-A2- 1 279 904
- DE-A1- 2 517 611
- DE-A1- 3 216 922
- DE-U1- 20 102 602
- DE-U1-202004 017 628
- DE-U1-202004 019 163

## Beschreibung

Die Erfindung betrifft einen mehrreihigen Heizkörper, insbesondere einen Flachheizkörper nach dem Oberbegriff des Anspruchs 1, mit Teillastfunktion.
Heizkörper mit Einrichtungen zur gerichteten Führung des Heizmediums zur Erreichung einer Teillastfunktion sind bereits bekannt. Dadurch soll erreicht werden, dass beim Heizvorgang bevorzugt die in den zu beheizenden Raum gerichtete Heizplatte mit dem Heizmedium durchströmt wird und so eine schnell fühlbare Erwärmung erfolgt.

Derartige Heizkörper werden beispielsweise in der EP 1 227 290 B1, DE 32 16 922 C2, DE 20 2004 019 163 U1, DE 20 2004 017 628 U1 und der DE-PS 2517611 beschrieben.

In der EP 1227 290 B1 wird in einer Ausführungsform in einem der Querkanäle ein Einlegeteil im Bereich eines Vorlaufganges angeordnet, wobei durch das Einlegeteil das Vorlaufwasser zu dem anderen Querkanal leitbar ist. In einer anderen Ausführungsform ist in einem der Querkanäle ein Einlegeteil im Bereich eines Verbindungsstückes angeordnet, wobei durch das Einlegeteil ein Überströmen des Heizwassers aus dem Querkanal in das Verbindungsstück verhindert wird.
In den übrigen Druckschriften sind ähnliche Lösungen mit verschiedenartigen Einlegeteilen beschrieben.

Nachteilig bei diesen Lösungen ist, dass vor dem Nippeln von Ventil und Absperrverschraubungen die entsprechenden Einlegeteile nach Einbauanleitung in die Anschluss-T-Stücke eingesetzt werden müssen.

Die Aufgabe der vorliegenden Erfindung besteht deshalb darin, dem Anwender einen fertigen und universell anschließbaren Heizkörper bereitzustellen, der in Teillastfunktion betreibbar ist. Vorteilhaft können dadurch auch Anschlussfehler ausgeschlossen werden, die die Teillastfunktion beeinträchtigen.

Erfindungsgemäß wird diese Aufgabe durch die Merkmale des Anspruchs 1 gelöst. In den zugehörigen Ansprüchen 2 bis 6 sind bevorzugte Ausführungen der Erfindung enthalten.

Demgemäß umfasst die Erfindung einen mehrreihigen Heizkörper, insbesondere einen Flachheizkörper mit einem Vorlaufanschluss und einem Rücklaufanschluss und einer ersten durchströmten und vorzugsweise dem zu beheizenden Raum zugewandten Heizkörperplatte und wenigstens einer weiteren durchströmten und vorzugsweise dahinter angeordneten Platte. Zwischen den Heizplatten sind an jedem oberen seitlichen Endabschnitt und an den unteren seitlichen Endabschnitten Anschlussgarnituren angeordneten, wobei die oberen Anschlussgarnituren im Wesentlichen gleich ausgebildet sind. Die Anschlussgarnituren bestehen aus T-Stücken, wobei bei den oberen Anschlussgarnituren, die zur hinteren Heizplatte gerichteten Strömungsrichtungen verschlossen sind und bei einer unteren Anschlussgarnitur, die zur vorderen Heizplatte gerichtete Strömungsrichtung verschlossen ist, wobei die unteren Anschlussgarnituren durch ein Rücklaufrohr miteinander verbunden sind und das Rücklaufrohr eine der unteren Anschlussgarnituren durchkreuzt. Vorteilhaft ist der Heizmedienvorlauf je nach Anschlussort über die rechte oder linke obere Anschlussgarnitur einleitbar.
Unerwünschte Strömungsrichtungen in den Anschlussgarnituren werden dadurch verhindert, dass darin Sperrscheiben vorgesehen sind. Lediglich die Rücklaufanschlussgarnitur weist keine Sperrscheibe auf. Die Sperrscheiben können mit Lecköffnungen versehen sein.
Der Heizmedienrücklauf erfolgt über das zwischen den unteren Anschlussgarnituren angeordnete Rücklaufrohr.
Der Anschluss des Heizkörpers kann nach einem bevorzugten Merkmal beliebig wechselseitig oder gleichseitig an den Heizkreislauf erfolgen.

Nachfolgend wird die Erfindung anhand der in den Zeichnungen dargestellten Figuren näher erläutert. Dabei werden weitere Vorteile der vorliegenden Erfindung offenbart.

Es zeigen
- Fig.1:: einen zweireihigen Flachheizkörper in Explosionsdarstellung,
- Fig.2:: den quergeschnittenen unteren Teil des Heizkörpers mit angedeuteten Heizplatten, Anschlussgarnituren und Rücklaufrohr,
- Fig.3:: eine schematische und teilweise geschnittene Darstellung des Heizkörpers mit Vorlauf in die Anschlussgarnitur a,
- Fig.4:: eine schematische und teilweise geschnittene Darstellung des Heizkörpers mit Vorlauf in die Anschlussgarnitur b,
- Fig.5:: eine weitere Variante des quergeschnittenen unteren Teils des Heizkörpers mit angedeuteten Heizplatten, Anschlussgarnituren und Rücklaufrohr.

In der Figur 1 ist ein zweireihiger Flachheizkörper (10) mit einem Vorlaufanschluss und einem Rücklaufanschluss und einer ersten durchströmten und vorzugsweise dem zu beheizenden Raum zugewandten Heizkörperplatte (11) und einer weiteren durchströmten und vorzugsweise dahinter angeordneten Platte (21) und zwischen den Heizplatten (11, 21) an jedem oberen seitlichen Endabschnitt angeordneten Anschlussgarnituren (a, b) und an den unteren seitlichen Endabschnitten angeordneten Anschlussgarnituren (c, d) dargestellt. Die Anschlussgarnituren (a, b) sind im Wesentlichen gleich ausgebildet. Die Anschlussgarnituren (a, b, c, d) bestehen aus T-Stücken, wobei bei den Anschlussgarnituren (a, b), die zur hinteren Heizplatte (21) gerichteten Strömungsrichtungen mit Sperrscheiben verschlossen sind und bei der Anschlussgarnitur (d), die zur vorderen Heizplatte (11) gerichtete Strömungsrichtung ebenfalls mit einer Sperrscheibe verschlossen ist. Dabei können die Sperrscheiben je nach Anschlussart mit einer Lecköffnung versehen sein. Diese Öffnungen dienen der Entlüftung oder der Entleerung des Heizkörpers. Die Anschlussgarnituren (c, d) sind durch ein Rücklaufrohr (e) miteinander verbunden, wobei das Rücklaufrohr (e) die Anschlussgarnitur (c) durchkreuzt, so dass die Heizmedienströme von der vorderen zur hinteren Platte und vom verbindenden Rücklaufrohr (e) getrennt bleiben (Fig. 2 und 5). Der Heizmedienvorlauf VL ist je nach Anschlussort über die Anschlussgarnitur (a) oder (b) einleitbar (Fig.3 bzw. 4). Der Anschluss des Heizkörpers kann nach einem bevorzugten Merkmal beliebig wechselseitig oder gleichseitig an den Heizkreislauf erfolgen. Das Heizmedium aus dem Heizungsvorlauf VL strömt also je nach Anschlussart in den Vorlaufanschluss a oder auch b (Fig. 3 bzw. 4). Da der Strömungsweg zur hinteren Platte 21 in den oberen Anschlussgarnituren a, b versperrt ist, muss das Heizmedium in die vordere Platte 11 einströmen, in welcher sich das Heizmedium teilweise abkühlt. Am unteren Ende der vorderen Platte 11 strömt das Heizmedium über die Anschlussgarnitur c von der vorderen Platte 11 in die hintere Platte 21, ohne dabei mit dem Heizmedium aus dem Rücklaufrohr e in Verbindung zu kommen. Die Anschlussgarnitur c ist ein übliches Überström-T-Stück mit dem zum Rücklaufanschluss führenden durchgesteckten Rücklaufrohr e. In c können sich die Wege des Heizmediums kreuzen (von der vorderen in die hintere Platte und von der Anschlussgarnitur d zum Rücklaufanschluss (Anschlussgarnitur c) ohne sich zu vermischen, da die Wege getrennt sind. Bei d ist ein Überströmen des Heizmediums von der vorderen zur hinteren Platte durch eine Sperrscheibe unterbunden. In der hinteren Platte 21 steigt das Heizmedium aufgrund seiner noch vorhandenen Temperatur nach oben, kühlt sich vollends ab und verlässt die hintere Platte 21 über die Anschlussgarnitur d. Je nach Anschlussort des Heizungsrücklaufes, verlässt das Heizmedium (RL) den Heizkörper entweder direkt über die Anschlussgarnitur d (Fig. 2) oder strömt über das Rücklaufrohr e zur Anschlussgarnitur c (Fig.5) und verlässt dort den Heizkörper.

## Patentansprüche

1. Mehrreihiger Heizkörper, insbesondere Flachheizkörper (10) mit einem Vorlaufanschluss und einem Rücklaufanschluss und einer ersten durchströmten und vorzugsweise dem zu beheizenden Raum zugewandten Heizkörperplatte (11) und wenigstens einer weiteren durchströmten und vorzugsweise dahinter angeordneten Platte (21) und zwischen den Heizplatten (11, 21) an jedem oberen seitlichen Endabschnitt angeordneten Anschlussgarnituren (a, b) und an den unteren seitlichen Endabschnitten angeordneten Anschlussgarnituren (c, d), wobei die Anschlussgarnituren (a, b, c, d) aus T-Stücken bestehen und die oberen Anschlussgarnituren (a, b) im Wesentlichen gleich ausgebildet sind, **dadurch gekennzeichnet, dass** bei den oberen Anschlussgarnituren (a, b) die zur hinteren Heizplatte (21) gerichteten Strömungsrichtungen verschlossen sind und bei der unteren Anschlussgarnitur (d), die zur vorderen Heizplatte (11) gerichtete Strömungsrichtung verschlossen ist und die unteren Anschlussgarnituren (c, d) durch ein Rücklaufrohr (e) miteinander verbunden sind, wobei das Rücklaufrohr (e) die untere Anschlussgarnitur (c) durchkreuzt.

2. Heizkörper nach Anspruch 1, **dadurch gekennzeichnet, dass** der Heizmedienvorlauf VL je nach Anschlussort über die obere Anschlussgarnitur (a) oder (b) einleitbar ist.

3. Heizkörper nach den Ansprüchen 1 und 2, **dadurch gekennzeichnet, dass** bei den oberen Anschlussgarnituren (a, b), die zur hinteren Heizplatte (21) gerichteten Strömungsrichtungen und bei der unteren Anschlussgarnitur (d), die zur vorderen Heizplatte (11) gerichtete Strömungsrichtung durch Sperrscheiben verschlossen sind.

4. Heizkörper nach den Ansprüchen 1 bis 3, **dadurch gekennzeichnet, dass** der Heizmedienrücklauf RL über das Rücklaufrohr (e) erfolgt.

5. Heizkörper nach einem der o.g. Ansprüche, **dadurch gekennzeichnet, dass** die Sperrscheiben zum Verschließen der Anschlussgarnituren mit einer Lecköffnung versehen sind.

## Claims

1. Multi-row heater, particularly flat heater panel (10) with a feed line and a return line connection and a first circulated heater panel (11) which is preferably facing the room which must be heated, and at least one further circulated panel (21) which is preferably arranged behind the first panel and between the heater panels (11, 21) shut-off valve assemblies (a, b) arranged at the top of each side end section and shut-off valve assemblies (c, d) arranged at the bottom of the side end sections, whereby the shut-off valve assemblies (a, b, c, d) consist of T-pieces and the top shut-off valve assemblies (a, b) are essentially of similar design, **characterised by** the flow directions towards the rear heater panel (21) of the top shut-off valve assemblies (a, b) being closed and on the bottom shut-off valve assembly (d) the flow direction towards the front heater panel (11) being closed and the bottom shut-off valve assemblies (c, d) being connected together by means of a return flow line (e), whereby the return flow line (e) crosses the bottom shut-off valve assembly (c).

2. Heater according to Claim 1, **characterised by** the heating medium feed flow VL being able to be fed in via the top shut-off valve assembly (a) or (b), depending on the location of the connection.

3. Heater according to Claim 1 and 2, **characterised by** the flow directions towards the rear heater panel (21) of the top shut-off valve assemblies (a, b) and the flow directions towards the front heater panel (11) being closed by means of close-off discs.

4. Heater according to Claim 1 to 3, **characterised by** the heating medium return flow RL being effected via the return flow line (e).

5. Heater according to one of the preceding claims, **characterised by** the close-off discs for closing the shut-off valve assemblies being furnished with a seepage opening.

## Revendications

1. Radiateur à plusieurs rangs, en particulier radiateur panneau (10) avec un raccordement de canalisation montante et un raccordement de canalisation descendante et un premier panneau de radiateur (11) parcouru et tourné de préférence vers l'espace à chauffer et au moins un autre panneau (21) parcouru et disposé de préférence derrière et des garnitures de raccordement (a, b) disposées entre les panneaux de radiateur (11, 21) sur chaque section d'extrémité latérale supérieure et des garnitures de raccordement (c, d) disposées sur les sections d'extrémité latérales inférieures, les garnitures de raccordement (a, b, c, d) se composant de pièces en T et les garnitures de raccordement supérieures (a, b) étant réalisées de manière essentiellement identique, **caractérisé en ce que** pour les garnitures de raccordement supérieures (a, b), les sens d'écoulement dirigés vers le panneau de radiateur arrière (21) sont fermés et pour la garniture de raccordement inférieure (d), le sens d'écoulement dirigé vers le panneau de radiateur avant (11) est fermé et les garnitures de raccordement inférieures (c, d) sont reliées entre elles par un tube de canalisation descendante (e), le tube de canalisation descendante (e) interpénétrant la garniture de raccordement inférieure (c).

2. Radiateur selon la revendication 1, **caractérisé en ce que** la canalisation montante du moyen de chauffage VL peut être introduite selon l'endroit de raccordement par le biais de la garniture de raccordement supérieure (a) ou (b).

3. Radiateur selon les revendications 1 et 2, **caractérisé en ce que** pour les garnitures de raccordement supérieures (a, b), les sens d'écoulement dirigés vers le panneau de radiateur arrière (21) et pour la garniture de raccordement inférieure (d), le sens d'écoulement dirigé vers le panneau de radiateur (11) sont fermés par des disques de blocage.

4. Radiateur selon les revendications 1 à 3, **caractérisé en ce que** la canalisation descendante du moyen de chauffage RL est réalisée par le tube de canalisation descendante (e).

5. Radiateur selon l'une quelconque des revendications précédentes, **caractérisé en ce que** les disques de blocage sont pourvus d'une ouverture de fuite pour la fermeture des garnitures de raccordement.
